# EUROPÄISCHE PATENTSCHRIFT

(11) **EP 0 669 438 B1**
(45) Veröffentlichungstag und Bekanntmachung des Hinweises auf die Patenterteilung: **15.04.1998**
(21) Anmeldenummer: 94120883.7
(22) Anmeldetag: 29.12.1994
(51) Int. Cl.: E05B 65/10

(54) **Vorrichtung zur Sicherung von Türgriffen an Notausgangstüren**
Device for securing a door handle of an emergency exit door
Dispositif de protection pour poignées de porte de sortie de secours

(30) Priorität: 23.02.1994 DE 9402948 U
(43) Veröffentlichungstag der Anmeldung: 30.08.1995
(73) Patentinhaber: Tür und Tor Technik GmbH, 12057 Berlin (DE)
(72) Erfinder: Zander, Jochen, D-12057 Berlin (DE)
(74) Vertreter: von Raffay, Vincenz, Dipl.-Ing.

(56) Entgegenhaltungen:
- DE-A- 3 026 546

## Beschreibung

Die Erfindung betrifft eine Vorrichtung nach dem Oberbegriff des Anspruches 1.

Einfache Vorrichtungen zur Sicherung von Türgriffen weisen eine Kunststoffhaube auf, die eine Hemmschwelle vor der Betätigung der Notausgangstür bildet. Um die Tür zu öffnen, d.h. an den Türgriff zu gelangen, muß die Kunststoffhaube zerstört werden. Es ist dann erkennbar, daß die Tür geöffnet wurde. Bei der Zerstörung der Kunststoffhaube kann die Möglichkeit einer Verletzung nicht ausgeschlossen werden. Auch ist die Erneuerung der Kunststoffhaube nach einem entsprechenden Notfall entsprechend aufwendig und kosten-verursachend.

Aus der DE-A-30 26 546 ist eine Vorrichtung der eingangs genannten Art bekannt. Die Kunststoffhaube dieser Vorrichtung weist einen Flansch auf, der um die Öffnung, die an der Tür zu befestigen ist, umläuft. Zwischen dem eigentlichen Haubenteil - dort als Aufwölbungsteil bezeichnet - und dem Flansch ist eine Sollbruchstelle in Form einer Perforation vorgesehen. Der Flansch wird mit Hilfe eines Klebers an der Tür befestigt. Wenn der Notfall eintritt, wird die Haube an der Sollbruchstelle zwischen Flansch und dem Aufwölbungsteil zerstört. Um den Türgriff erneut zu sichern, ist es erforderlich, den verbliebenen Flansch zu entfernen und die gesamte Haube einschließlich Flansch zu erneuern.

Der Erfindung liegt die Aufgabe zugrunde, eine Vorrichtung der eingangs genannten Art zu schaffen, die eine einfache Sicherung bildet, aber eine Zerstörung der Kunststoffhaube vermeidet, d.h. bei der die Kunststoffhaube wiederverwendbar ist.

Diese Aufgabe wird durch das Kennzeichen des Anspruches 1 gelöst.

Die Vorrichtung nach der Erfindung besteht aus der Kunststoffhaube, die auch im Notfall nicht zerstört wird, sondern erhalten bleibt und wiederverwendbar ist, sowie der Halterung, die aus der Platte und der Lasche besteht. Zwischen Platte und Lasche ist eine Sollbruchstelle vorhanden, die beispielsweise so ausgebildet sein kann, wie in Anspruch 3 definiert. Zwischen Platte und Lasche wird der Flansch der Kunststoffhaube gehalten. Wenn der Notfall eintritt, d.h. wenn der Türgriff betätigt werden soll, wird lediglich die Sollbruchstelle zerstört. Das entsprechende Teil kann anschließend erneuert werden. Bei der Ausführungsform nach Anspruch 3 befindet sich die Sollbruchstelle an der Lasche, so daß nur diese erneuert werden muß. Die Platte wird nicht beschädigt und verbleibt fest an der Tür. Wenn zwei Halterungen je an einem Ende der Kunststoffhaube vorgesehen sind, müssen lediglich die Laschen mit den Sollbruchstellen erneuert werden. Hierbei handelt es sich um ein einfaches und preiswertes Kunststoffteil.

Im folgenden wird die Erfindung unter Hinweis auf die Zeichnung anhand eines Ausführungsbeispieles näher erläutert.

Es zeigt:
- Fig. 1: einen Querschnitt durch die Halterung der Fig. 3 mit angedeuteter Kunststoffhaube;
- Fig. 2: einen Längsschnitt durch die Halterung der Fig. 3 mit angedeuteter Kunststoffhaube; und
- Fig. 3: eine Draufsicht auf eine Halterung mit angedeuteter Kunststoffhaube.

In der Zeichnung ist im wesentlichen eine Seite der Vorrichtung dargestellt, d.h. eine Halterung an einem Ende einer Kunststoffhaube 1. Die Kunststoffhaube 1, die sich über den gesamten Türgriff erstreckt, ist lediglich strichpunktiert angedeutet.

Bei der vorteilhaften Ausführungsform befindet sich eine Halterung an jedem Ende. Es ist daher nur ein Ende dargestellt, da das andere Ende entsprechend symmetrisch ausgebildet ist. Die Kunststoffhaube 1 besteht aus durchsichtigem, nicht zerstörbarem Kunststoffmaterial, vorzugsweise Acrylkunststoff.

Die Halterungen, von denen, wie gesagt, eine in der Zeichnung veranschaulicht ist, besteht aus zwei Teilen, einer Platte 2 und einer Lasche 3. Diese Teile sind ebenfalls aus Kunststoff hergestellt und unterschiedlich eingefärbt.

Die Platte 2 wird mit Hilfe von Schrauben und Öffnungen 6 auf der Tür befestigt. Auf diese Platte wird die Lasche 3 aufgesteckt. Zu diesem Zweck sind an der Lasche an der Unterseite Bruchstifte 4 vorgesehen, die praktisch die Sollbruchstelle bilden. Diese Bruchstifte 4 gelangen formschlüssig in Öffnungen 5 der zugehörigen Platte, wenn sie die Gebrauchslage einnehmen. Die Bruchstifte 4 werden nach Art eines Druckknopfes in die entsprechende Öffnung 5 eingesteckt. Eine Lösung dieser Verbindung ist nur durch Zerstörung des Bruchstiftes 4 möglich. Zwischen Platte und Lasche liegt ein entsprechend gestalteter Flansch 7 der Kunststoffhaube 1. Diese beschriebene Ausgestaltung und Art der Befestigung gilt für jede der beiden Halterungen an den beiden Enden, wobei, wie gesagt, nur eine Halterung in der Zeichnung dargestellt wird.

Die Öffnungen 6 für die Befestigungsschrauben werden in Gebrauchslage durch die Laschen 3 verdeckt, so daß ein ungewolltes Lösen mit Hilfe eines Werkzeuges nicht möglich ist, es sei denn, die Sollbruchstelle wird zerstört.

In einem Notfall, d.h. wenn die Tür durch die Betätigung des nichtgezeigten Türgriffes geöffnet werden soll, wird die Kunststoffhaube 1 gewaltsam entfernt, wodurch mindestens an einer Halterung die Bruchstifte 4 zerstört werden. Eine nichterwünschte Montage nach einem solchen Notfall und Öffnen der Tür ist nicht mehr möglich, da, wie gesagt, eine Zerstörung der Bruchstifte 4 zumindest an einer Halterung stattgefunden hat. Die Kunststoffhaube ist unbeschädigt. Je nachdem, ob eine oder zwei Laschen 3, d.h. deren Sollbruchstellen 4, beschädigt wurden, müssen diese Laschen durch neue ersetzt werden. Diese einfachen Teile lassen sich kostengünstig herstellen und ohne besondere Schwierigkeiten bevorraten. Platte und Lasche sind unterschiedlich gefärbt, so daß sofort erkennbar ist, ob eine Tür geöffnet wurde, d.h. ob ein Türgriff betätigt wurde.

## Patentansprüche

1. Vorrichtung zur Sicherung von Türgriffen an Notausgangstüren mit einer über dem Türgriff an der Tür befestigten Kunststoffhaube aus nicht zerstörbarem Kunststoff, dadurch gekennzeichnet, daß die Kunststoffhaube (1) jeweils an einem Ende durch eine Halterung an der Tür befestigt ist, die aus einer an der Tür zu befestigenden Platte (2) und einer mit der Platte durch eine Sollbruchstelle (4) verbundenen Lasche (3) besteht, zwischen denen ein Flansch an dem entsprechenden Ende der Kunststoffhaube formschlüssig gehalten ist.

2. Vorrichtung nach Anspruch 1 dadurch gekennzeichnet, daß die Laschen (3) Öffnungen (6) für Befestigungsschrauben der Platten (2) überdecken.

3. Vorrichtung nach Anspruch 1, dadurch gekennzeichnet, daß die Sollbruchstelle durch je zwei Bruchstifte (4) an jeder Lasche (3) gebildet ist, wobei die Bruchstifte in zugeordnete Öffnungen (5) in den Platten (2) formschlüssig einsteckbar sind.

4. Vorrichtung nach einem oder mehreren der vorstehenden Ansprüche, dadurch gekennzeichnet, daß die Kunststoffhaube (1) aus durchsichtigem, unzerbrechlichem Kunststoff, vorzugsweise Acrylkunststoff, hergestellt ist.

## Claims

1. Device for securing door handles on emergency exit doors with a hood, made from non-destructible plastic, fixed over the handle to the door, characterized in that the plastic hood is in each case fixed by one end by a mounting support to the door and which comprises a plate (2) to be fixed to the door and a tongue (3) connected to the plate by a predetermined breaking point (4), between which a flange is positively held on the corresponding end of the plastic hood.

2. Device according to claim 1, characterized in that the tongues (3) cover openings (6) for fixing screws for the plates (2).

3. Device according to claim 1, characterized in that the predetermined breaking point is formed by in each case two fracture pins (4) on each tongue (3), the fracture pins being positively insertable in associated openings (5) in the plates (2).

4. Device according to one or more of the preceding claims, characterized in that the plastic hood (1) is made from transparent, unbreakable plastic, preferably acrylic plastic.

## Revendications

1. Dispositif de blocage de poignée de porte de portes de sortie d'urgence avec une calotte de plastique en matière plastique indestructible, fixée à la porte au-dessus de la poignée de la porte, caractérisé en ce que la calotte de plastique (1) est fixée respectivement à une extrémité par une fixation à la porte, fixation qui est constituée par une plaque (2) qui doit être fixée à la porte et par un collier de fixation (3) relié à la plaque par un point destiné à la rupture (4), entre lesquels une bride est maintenue de manière clabotée à l'extrémité correspondante de la calotte de plastique.

2. Dispositif selon la revendication 1, caractérisé en ce que les colliers de fixation (3) recouvrent des ouvertures (6) pour des vis de fixation des plaques (2).

3. Dispositif selon la revendication 1, caractérisé en ce que le point destiné à la rupture est formé par respectivement deux chevilles destinées à la rupture (4) sur chaque collier de fixation (3), les chevilles destinées à la rupture pouvant être enfoncées de manière clabotée dans des ouvertures correspondantes (5) dans les plaques (2).

4. Dispositif selon l'une ou plusieurs des revendications précédentes, caractérisé en ce que la calotte de plastique (1) est fabriquée en matière plastique transparente incassable, de préférence en matière plastique acrylique.
